# EUROPÄISCHE PATENTSCHRIFT

(11) **EP 1 493 699 B1**
(45) Veröffentlichungstag und Bekanntmachung des Hinweises auf die Patenterteilung: **13.02.2008**
(21) Anmeldenummer: 04103063.6
(22) Anmeldetag: 30.06.2004
(51) Int. Cl.: B65H 19/22

(54) **Verfahren zum Einführen einer Bahn, insbesondere einer Papier- oder Kartonbahn, in eine Rollenwickelvorrichtung und Rollenwickelvorrichtung**
Mehtod for supplying a web, in particular a web of paper or cardboard in a roll winding device and roll winding device
Procédé pour alimenter une bande, notamment une bande de papier ou de carton dans un dispositif pour enrouler des bandes et dispositif pour enrouler des bandes

(30) Priorität: 02.07.2003 DE 10329690
(43) Veröffentlichungstag der Anmeldung: 05.01.2005
(73) Patentinhaber: Voith Patent GmbH, 89522 Heidenheim (DE)
(72) Erfinder: Kühnhold, Michael, 41238, Mönchengladbach (DE); Schiffer, Christian, 41366, Schwalmtal (DE); Hehner, Reinhard, 42781, Haan (DE); Kehren, Dietmar, 40822, Mettmann (DE); Koronai, Andreas, 73266, Bissingen (DE); Urban, Ernst-Günther, 41468, Neuss (DE); Römer, Frank, 58454, Witten (DE); Brand, Hubert, 41516, Grevenbroich (DE)
(74) Vertreter: Kunze, Klaus

(56) Entgegenhaltungen:
- DE-A- 3 151 256
- DE-B- 2 930 474
- US-A- 5 067 663
- US-A- 5 577 684

## Beschreibung

Die Erfindung betrifft ein Verfahren zum Einführen einer Bahn, insbesondere einer Papier- oder Kartonbahn, in eine Rollenwickelvorrichtung, in der mindestens eine Wickelrolle auf mindestens einer Tragwalze ruht, bei dem man einen Anfang der Bahn durch einen Nip zwischen der Tragwalze und der Wickelrolle und dann über den Scheitelpunkt der Wickelrolle führt, wobei man den Anfang der Bahn in einem unteren Bereich der Wickelrolle am Umfang der Wickelrolle befestigt und die Wickelrolle mindestens so lang weiterdreht, bis der Anfang der Bahn den Scheitelpunkt der Wickelrolle erreicht.

Ferner betrifft die Erfindung eine Rollenwickelvorrichtung zum Aufwickeln einer Bahn, insbesondere einer Papier- oder Kartonbahn, zu einer Wickelrolle mit mindestens einer Tragwalze, einem Nip zwischen der Wickelrolle und der Tragwalze und einer Führungseinrichtung zum Führen eines Anfangs der Bahn über den Scheitelpunkt der Wickelrolle, wobei die Führungseinrichtung eine unterhalb der Wickelrolle angeordnete Befestigungseinrichtung aufweist, mit der der Anfang der Bahn mit dem Umfang der Wickelrolle verbindbar ist.

Ein derartiges Verfahren und eine derartige Rollenwickelvorrichtung sind beispielsweise aus dem Dokument US 5,577,684 bekannt.

Papier- oder Kartonbahnen müssen in einem Endstadium ihrer Herstellung zu Wickelrollen aufgewickelt werden, damit sie handhabbar bleiben. Derartige Wickelrollen haben im fertigen Zustand eine Breite in der Größenordnung von 0,3 bis 3,8 m und einen Durchmesser im Bereich von 0,5 bis 2,5 m. In der Regel ist die zulaufende Bahn breiter als die später gewünschte Breite. Aus diesem Grund wird die Bahn kurz vor der Rollenwickelvorrichtung noch in Längsrichtung unterteilt. Die dadurch gebildeten Teilbahnen werden auf Teilbahnrollen aufgewickelt, die nebeneinander angeordnet sind. Die Erfindung wird nachfolgend anhand einer einzelnen Wickelrolle beschrieben. Es liegt aber auf der Hand, daß man bei der Verwendung von mehreren nebeneinanderliegenden Wickelrollen entsprechend vorzugehen hat.

Gelegentlich treten Störfälle auf, in denen die Bahn vor der Rollenwickelvorrichtung reißt. In diesem Fall muß der Aufwickelvorgang unterbrochen werden. Das Abbremsen der Wickelrolle dauert aber in Abhängigkeit von der bereits erreichten Größe eine gewisse Zeit. Sobald die Wickelrolle zum Stillstand gekommen ist, muß die Bahn mit ihrem Anfang erneut in die Rollenwickelvorrichtung eingeführt werden. Der Anfang wird dann durch den Nip geführt und mit Hilfe von Blasluft so an die in der Rollenwickelvorrichtung liegende Wickelrolle angepreßt, daß sie der Drehung der Wickelrolle folgt. Wenn der Anfang auf diese Weise die Scheitellinie der Wickelrolle überschritten hat, ergreift ein Bediener den Anfang und zieht ihn über eine vorbestimmte Strecke weiter, bis sich ein stabiler Zustand ergeben hat. Danach trennt der Bediener den Anfang von der neuen Bahn ab und verbindet den so gebildeten neuen Bahnanfang mit dem Ende der auf die Wickelrolle aufgewickelten Bahn auf herkömmliche Weise. Das Ende der auf die Wickelrolle aufgewickelten Bahn ist in der Regel zuvor beschnitten worden. Zwischen dem Anfang der neuen Bahn und dem Ende der aufgewickelten Bahn befindet sich also eine Klebestelle.

Das Führen des Anfangs der Bahn um die Wickelrolle herum mit Hilfe von Blasluft klappt zwar meistens, aber nicht immer einwandfrei. Problematisch ist hierbei vor allem der wechselnde Durchmesser der Wickelrolle. Es läßt sich normalerweise nicht vorhersagen, wann die Bahn abreißt. Der Abriß kann in einem früheren oder späteren Stadium des Wickelvorgangs erfolgen. Die Blasluft kann den verschiedenen Geometrien nicht mit ausreichender Genauigkeit folgen.

Der Erfindung liegt die Aufgabe zugrunde, die Handhabung der Bahn nach einem Abriß zu erleichtern.

Diese Aufgabe wird bei einem Verfahren der eingangs genannten Art dadurch gelöst, daß man die Bahn nach Überschreiten des Scheitelpunkts von der Wickelrolle löst. Die Befestigung der Bahn an der Wickelrolle ist also nur temporär. Man kann diese Befestigung ausschließlich darauf auslegen, daß der Anfang der Bahn mit der gewünschten Zuverlässigkeit um die Wickelrolle herum transportiert wird, bis eine Bedienungsperson den Anfang ergreifen kann. Natürlich ist auch eine automatische Handhabung des Anfangs der Bahn möglich. Für die Befestigung des Anfangs der zulaufenden Bahn am Ende der bereits aufgewickelten Bahn lassen sich dann unter Umständen andere Befestigungsmöglichkeiten verwenden.

Mit dieser Vorgehensweise wird mit einer wesentlich höheren Zuverlässigkeit sichergestellt, daß der Anfang der Bahn auf die Seite der Wickelrolle transportiert wird, wo ein Bediener stehen und den Anfang der Bahn in Empfang nehmen kann. Erreicht wird dies einfach durch eine Befestigung des Anfangs der Bahn an der Wickelrolle. Eine derartige Befestigung ist leicht herzustellen. Sie gewährleistet, daß bei der Drehung der Wickelrolle die Bahn tatsächlich nachgezogen wird. Die Befestigung muß dabei nicht übermäßig kräftig sein, weil die Bahn den Nip zwischen der Wickelrolle und der Tragwalze durchläuft und daher beim Drehen der Wickelrolle ohnehin nachgefördert wird. Man muß nun aber keine Blasdüsen oder ähnliche Blasluft-Leiteinrichtungen mehr ein- oder umstellen, um den Anfang der Bahn so lange an der Wickelrolle zur Anlage zu halten, bis eine Bedienungsperson ihn ergreifen kann. Man kommt vielmehr ohne derartige Mittel aus. Dies hat den weiteren Vorteil, daß die Bedienungsperson durch die Blasluft, die im wesentlichen auf die Bedienungsperson zu gerichtet ist, nicht gestört wird.

Vorzugsweise erzeugt man vor dem Einführen der Bahn in den Nip eine Spitze und befestigt die Bahn im Bereich der Spitze an der Wickelrolle. Eine Spitze ist wesentlich einfacher zu handhaben als eine Bahn, die noch ihre volle Breite aufweist. Insbesondere kann eine derartige Spitze von der Bedienungsperson leicht ergriffen und weiter abgezogen werden, und zwar so lange, bis die Bahn wieder ihre volle Breite erreicht hat.

Hierbei ist bevorzugt, daß man die Spitze schneidet. Man entfernt also überflüssiges Material der Bahn. Dies hat den Vorteil, daß das Gewicht des Anfangs der Bahn vermindert wird, so daß die Befestigung des Anfangs der Bahn am Umfang der Wickelrolle mit einer verminderten Kraft erfolgen kann. Dies ist günstig, weil die Wickelrolle den Anfang der Bahn im ersten Abschnitt der Drehung, also kurz nach Verlassen des Nips zwischen der Wickelrolle und der Tragwalze, nicht nur entgegen der Schwerkraftrichtung nach oben transportieren muß, sondern der Anfang der Bahn hier auch noch in einem überhängenden Bereich der Wickelrolle befestigt ist. Wenn das Gewicht des Anfangs der Bahn hier gering ist, können die Befestigungskräfte klein bleiben.

Vorzugsweise trägt man ein Klebemittel auf die Bahn auf und klebt die Bahn am Umfang der Wickelrolle fest. Dieses Klebemittel kann ein Klebstoff sein, der auf die Bahn aufgesprüht, mit einer Auftragwalze aufgetragen oder mit Hilfe eines Rakels aufgetragen wird. Es kann sich auch um ein doppelt wirkendes Klebeband handeln. Der Klebstoffauftrag kann sich auf einen relativ kleinen Bereich beschränken, weil der Klebstoffauftrag nur eine Verbindung bewirken soll, die fest genug ist, um den Anfang der Bahn so lange am Umfang der Wickelrolle zu befestigen, bis sich die Wickelrolle weit genug gedreht hat.

Bevorzugterweise trägt man das Klebemittel vor dem Durchlaufen des Nips auf. Man nutzt also aus, daß die Klebeverbindung zwischen dem Umfang der Wickelrolle und der Bahn beim Durchlaufen der Bahn durch den Nip mit einer Kraft beaufschlagt wird. Diese Kraft ist um so größer, je schwerer die Wickelrolle ist. Dies ist insbesondere dann der Fall, wenn die Wickelrolle bereits einen größeren Durchmesser erreicht hat. Die Haltekraft einer Klebeverbindung ist in vielen Fällen auch abhängig von dem Druck oder der Kraft, mit der die Klebestelle nach dem Zusammenfügen der beiden an der Klebeverbindung beteiligten Teile zusammengedrückt werden. Dementsprechend kann man davon ausgehen, daß man bei schwereren Wickelrollen auch eine festere Verbindung erhält. Dies ist aber ein Effekt, der gewünscht ist. Bei größeren Wickelrollen muß der Anfang der Bahn über eine längere Strecke am Umfang der Wickelrolle gehalten werden als bei einem kleineren Durchmesser der Wickelrolle.

Bevorzugterweise führt man die Bahn unterhalb der Tragwalze zu und trägt das Klebemittel unterhalb der Tragwalze auf. Die Tragwalze kann dann als Widerlager beim Auftragen des Klebemittels verwendet werden, was insbesondere dann von Vorteil ist, wenn als Klebemittel ein doppelt wirkender Klebestreifen verwendet wird. Unterhalb der Tragwalze steht in der Regel auch noch ein ausreichender Raum für die Unterbringung einer Klebemittelauftragseinrichtung zur Verfügung.

Die Aufgabe wird bei einer Rollenwickelvorrichtung der eingangs genannten Art dadurch gelöst, daß die Befestigungseinrichtung eine Klebstoffauftragseinrichtung aufweist, die den Anfang der Bahn über ein Klebemittel temporär mit dem Umfang der Wickelrolle verbindet, so daß sie nach dem Überschreiten des Scheitelpunkts wieder von der Wickelrolle lösbar ist.

Wie oben im Zusammenhang mit dem Verfahren ausgeführt wird, ist es möglich, die Bahn am Umfang der Wickelrolle zu befestigen, und zwar so lange, bis man durch eine Drehung der Wickelrolle den Anfang der Bahn bis zum Scheitelpunkt der Wickelrolle oder darüber hinaus transportiert hat. Dort kann eine Bedienungsperson diesen Anfang in Empfang nehmen und weiterverarbeiten. Die Verwendung einer Befestigungseinrichtung anstelle von Leitmitteln, die den Anfang der Bahn auf andere Weise um den Umfang der Wickelrolle leiten, hat den Vorteil, daß die Leitmittel nicht mehr an den sich ändernden Durchmesser der Wickelrolle angepaßt werden müssen. Die Befestigungseinrichtung wirkt vielmehr unabhängig von dem Durchmesser der Wickelrolle.

Die Klebstoffauftragseinrichtung trägt ein Klebemittel auf die Bahn oder auf den Umfang der Wickelrolle auf. Diese Klebestoff sorgt dann für die Befestigung der Bahn an dem Umfang der Wickelrolle.

Hierbei ist bevorzugt, daß die Klebstoffauftragseinrichtung unterhalb der Tragwalze angeordnet ist, wobei die Bahn die Tragwalze von unten umschlingt. Bei dieser Ausgestaltung ist es möglich, die Tragwalze als Widerlager für die Auftragseinrichtung zu verwenden. Wenn man beispielsweise als Klebemittel ein doppelt wirkendes Klebeband verwendet, kann es günstig sein, daß die Bahn auf einer festen Unterlage aufliegt, wenn man den Klebestreifen aufträgt. Außerdem steht unterhalb der Tragwalze in der Regel noch ausreichend Platz zur Verfügung. Der Auftrag eines Klebemittels unterhalb der Tragwalze gewährleistet auch den richtigen Abstand zwischen dem Auftrag des Klebemittels und dem Durchlaufen des Nips zwischen der Wickelrolle und der Tragwalze, in dem die eigentliche Verbindung zwischen der Wickelrolle und dem Anfang der Bahn erfolgt.

Vorzugsweise sind Leitmittel vorgesehen, die den Anfang der Bahn zum Nip führen, wobei die Leitmittel außerhalb einer Spur auf die Bahn wirken, in der die Klebstoffauftragseinrichtung angeordnet ist. Diese Ausgestaltung hat den Vorteil, daß die Leitmittel, beispielsweise Andruckrollen oder Führungsbleche, nicht durch Klebemittel verschmutzt werden, das von der Klebstoffauftragseinrichtung auf die Bahn aufgetragen wird.

Bevorzugterweise ist ein Bahnanfangs-Sensor vorgesehen, der als Reaktion auf das Vorbeilaufen des Anfangs der Bahn die Befestigungseinrichtung aktiviert. Mit einem derartigen Sensor läßt sich das Einführen des Anfangs der Bahn in die Rollenwickelvorrichtung zumindest teilweise automatisieren.

Die Erfindung wird im folgenden anhand eines bevorzugten Ausführungsbeispiels in Verbindung mit der Zeichnung beschrieben. Hierin zeigen:
- Fig. 1: eine schematische Darstellung zur Erläuterung des Verfahrens und
- Fig. 2: eine schematische Darstellung einer Rollenwickelvorrichtung.

Fig. 1 zeigt schematisch einen Teil einer Rollenwickelvorrichtung 1 mit zwei Tragwalzen 2, 3, auf denen eine Wickelrolle 4 ruht, die auch als kleinere Wickelrolle 4' dargestellt ist. Auf die Wickelrolle 4 wird eine Bahn 5 aufgewickelt beispielsweise dadurch, daß eine der beiden Tragwalzen 2, 3 angetrieben ist. Die Bahn 5 umschlingt eine Tragwalze 2 von unten und durchläuft dann einen Nip 6 zwischen der Wickelrolle 4 und der Tragwalze 2.

Bei der Bahn 5 handelt es sich im vorliegenden Ausführungsbeispiel um eine Papierbahn. In vielen Fällen wird die Bahn 5 vor dem Aufwickeln noch in Längsstreifen vorbestimmter Breite geschnitten. Die Breite dieser Streifen liegt im Bereich von 0,3 bis 3,8 m. Jeder dieser Streifen wird dann zu einer eigenen Wickelrolle aufgewickelt, wobei die Wickelrollen achsparallel auf den Tragwalzen 2, 3 liegen. Dies ist in der Zeichnung nicht extra dargestellt. Auch die zum Längsschneiden der Bahn 5 erforderlichen Messer sind hier nicht dargestellt.

Die Wickelrolle 4, 4' wird dadurch gebildet, daß die Bahn 5 an einer Wickelhülse 7 befestigt wird. Die Wickelhülse 7 hat beispielsweise einen Durchmesser in der Größenordnung von 15 cm. Eine fertige Wickelrolle 4 kann durchaus einen Durchmesser in der Größenordnung von 2,5 m aufweisen.

Es ist nicht zu vermeiden, daß die Bahn 5 beim Aufwickeln gelegentlich abreißt. Hierfür kann es viele Gründe geben, die nicht im einzelnen vertieft werden sollen. Wenn der Abriß erfolgt, bevor die Wickelrolle 4 fertig ist, dann muß die Bahn 5 erneut in die Rollenwickelvorrichtung 1 eingeführt werden. Man verbindet dann den Anfang der neu zugeführten Bahn mit dem Ende der bereits auf die Wickelrolle 4 aufgewickelten Bahn. Die fertige Wickelrolle enthält dann zwar eine Klebestelle. Bei einer entsprechenden Markierung dieser Klebestelle läßt sich die Wickelrolle aber trotzdem in an sich bekannter Weise weiterverarbeiten.

Der Zeitpunkt, zu dem ein Abriß auftritt, ist nicht vorherbestimmbar. Der Abriß kann also auftreten, wenn die Wickelrolle 4' noch einen vergleichsweise kleinen Durchmesser hat. Er kann auch auftreten, wenn die Wickelrolle 4 einen größeren Durchmesser hat oder fast fertiggestellt ist.

Um sich an diese unterschiedlichen Durchmesser problemlos anpassen zu können, geht man folgendermaßen vor:

Nach einem Abriß wird die Wickelrolle 4 zunächst abgebremst. Das abgerissene Ende der Bahn, die auf die Wickelrolle 4 aufgewickelt ist, wird begradigt, vorzugsweise durch einen Schnitt oder eine Reißlinie, die achsparallel zur Wickelrolle 4 verläuft.

Danach schneidet man eine Spitze 8 an den Anfang der wieder der Rollenwickelvorrichtung 1 zuzuführenden Bahn 5 und führt diese Spitze 8 mit Führungshilfen 9, 10 in den Nip 6 zwischen der einlaufseitigen Tragwalze 2 und der Wickelrolle 4. Unterhalb der einlaufseitigen Tragwalze 2 ist eine Klebstoffauftragseinrichtung 11 angeordnet, die einen Klebstoff 12 auf die Bahn 5 aufträgt, beispielsweise in Form eines doppelt wirkenden Klebebandes. Die Führungshilfen 9, 10 sind dabei in Achsrichtung seitlich versetzt zur Klebstoffauftragseinrichtung angeordnet, so daß der Klebstoff 12 mittig zwischen den Führungshilfen hindurchgeführt wird, ohne sie zu verschmutzen.

Wenn die Spitze 8 mit dem aufgetragenen Klebstoff 12 durch den Nip 6 geführt wird, dann klebt die Bahn 5 mit ihrer Spitze 8 am Anfang der Wickelrolle 4 fest. Wenn die Wickelrolle 4 in Richtung eines Pfeiles 13 weitergedreht wird, dann transportiert sie die Spitze 8 weiter. Sobald die Spitze 8 den Scheitelpunkt 14 der Rolle 4 erreicht hat, kann eine Bedienungsperson die Spitze 8 ergreifen und nachziehen. Dabei wird die Bahn 5 wieder auf Breite geschnitten. Wenn die Bahn mit der vollen Breite auf der auslaufseitigen Seite der Wickelrolle 4 angekommen ist, kann die Bedienungsperson die Spitze 8 von der neu zugeführten Bahn abtrennen und den neuen Bahnanfang mit dem alten Bahnende auf herkömmliche Weise verbinden, beispielsweise ebenfalls mit einem doppelt wirkenden Klebeband.

Wenn die Bedienungsperson die Spitze 8 ergreift und weiterzieht, dann löst sie natürlich die Klebestelle zwischen der Bahn 5 und der Wickelrolle 4. Es ist dabei möglich, daß die äußerste Lage der Wickelrolle 4 dabei beschädigt wird. Vor dem Verbinden des Anfangs der zugeführten Bahn mit dem Ende der aufgewickelten Bahn kann es daher sinnvoll sein, die äußere Lage der Wickelrolle 4 zu entfernen.

Wenn von vornherein eine neue Bahn eingeführt wird, beispielsweise zu Beginn eines Wickelvorgangs, dann gelangt diese Bahn in Gestalt der Spitze 8 zwangsgeführt von unten in den Zwickel zwischen den beiden Tragwalzen 2, 3 und steigt dann zwischen den beiden Walzen auf, so daß die Bedienungsperson die Spitze 8 ohne weiteres ergreifen kann. Sobald die Bahn 5 ihre volle Breite erreicht hat, reißt die Bedienungsperson die Spitze über ein Zackenmesser ab. Nun werden die neuen Wickelhülsen 7 in das Wickelbett zwischen den Tragwalzen 2, 3 eingelegt. Sind diese vorgeleimt, bedarf es keiner separaten Beleimung der Bahn. Sind sie nicht vorgeleimt, dann wird die Bahn 5 beleimt. Auch in diesem Fall läßt sich die Klebstoffauftragseinrichtung 11 nutzen.

Vor der einlaufseitigen Tragwalze 2 ist ein Sensor 15 angeordnet, der erfaßt, wann die Spitze 8 ankommt. Wenn die Geschwindigkeit der zulaufenden Bahn 5 bekannt ist, dann kann der Sensor 15 die Klebstoffauftragseinrichtung 11 zeitgesteuert so betätigen, daß der Klebstoff 12 nur auf einen vorbestimmten Bereich der Spitze 8 der Bahn 5 aufgetragen wird.

## Patentansprüche

1. Verfahren zum Einführen einer Bahn (5), insbesondere einer Papier- oder Kartonbahn, in eine Rollenwickelvorrichtung (1), in der mindestens eine Wickelrolle (4, 4') auf mindestens einer Tragwalze (2, 3) ruht, bei dem man einen Anfang der Bahn (5) durch einen Nip (6) zwischen der Tragwalze (2) und der Wickelrolle (4, 4') und dann über den Scheitelpunkt (14) der Wickelrolle (4, 4') führt, wobei man den Anfang der Bahn (5) in einem unteren Bereich der Wickelrolle (4, 4') am Umfang der Wickelrolle (4, 4') befestigt und die Wickelrolle (4, 4') mindestens so lang weiterdreht, bis der Anfang der Bahn (5) den Scheitelpunkt (14) der Wickelrolle (4, 4') erreicht,
**dadurch gekennzeichnet,**
**daß** man die Bahn (5) nach Überschreiten des Scheitelpunkts (14) von der Wickelrolle (4, 4') löst.

2. Verfahren nach Anspruch 1,
**dadurch gekennzeichnet,**
**daß** man vor dem Einführen der Bahn (5) in den Nip (6) als Anfang eine Spitze (8) erzeugt und die Bahn (5) im Bereich der Spitze (8) an der Wickelrolle (4, 4') befestigt.

3. Verfahren nach Anspruch 2,
**dadurch gekennzeichnet,**
**daß** man die Spitze (8) schneidet.

4. Verfahren nach einem der Ansprüche 1 bis 3,
**dadurch gekennzeichnet,**
**daß** man ein Klebemittel (12) auf die Bahn (5) aufträgt und die Bahn (5) am Umfang der Wickelrolle (4, 4') festklebt.

5. Verfahren nach Anspruch 4,
**dadurch gekennzeichnet,**
**daß** man das Klebemittel (12) vor dem Durchlaufen des Nips (6) aufträgt.

6. Verfahren nach Anspruch 4 oder 5,
**dadurch gekennzeichnet,**
**daß** man die Bahn (5) unterhalb der Tragwalze (2) zuführt und das Klebemittel (12) unterhalb der Tragwalze (2) aufträgt.

7. Rollenwickelvorrichtung (1) zum Aufwickeln einer Bahn (5), insbesondere einer Papier- oder Kartonbahn, zu einer Wickelrolle (4, 4') mit mindestens einer Tragwalze (2, 3), einem Nip (6) zwischen der Wickelrolle (4, 4') und der Tragwalze (2) und einer Führungseinrichtung (9, 10) zum Führen eines Anfangs der Bahn (5) über den Scheitelpunkt (14) der Wickelrolle (4, 4'), wobei die Führungseinrichtung (9, 10) eine unterhalb der Wickelrolle (4, 4') angeordnete Befestigungseinrichtung (11) aufweist, mit der der Anfang der Bahn (5) mit dem Umfang der Wickelrolle (4, 4')) verbindbar ist,
**dadurch gekennzeichnet,**
**daß** die Befestigungseinrichtung eine Klebstoffauftragseinrichtung (11) aufweist, die den Anfang der Bahn (5) über ein Klebemittel (12) temporär mit dem Umfang der Wickelrolle (4, 4') verbindet, so daß sie nach dem Überschreiten des Scheitelpunkts (14) wieder von der Wickelrolle (4, 4') lösbar ist.

8. Vorrichtung nach Anspruch 7,
**dadurch gekennzeichnet,**
**daß** die Klebstoffauftragseinrichtung (11) unterhalb der Tragwalze (2) angeordnet ist, wobei die Bahn (5) die Tragwalze (2) von unten umschlingt.

9. Vorrichtung nach Anspruch 7 oder 8,
**dadurch gekennzeichnet,**
**daß** Leitmittel (9, 10) vorgesehen sind, die den Anfang der Bahn (5) zum Nip (6) führen, wobei die Leitmittel (9, 10) außerhalb einer Spur auf die Bahn (5) wirken, in der die Klebstoffauftragseinrichtung (11) angeordnet ist.

10. Vorrichtung nach einem der Ansprüche 7 bis 9,
**dadurch gekennzeichnet,**
**daß** ein Bahnanfangs-Sensor (15) vorgesehen ist, der als Reaktion auf das Vorbeilaufen des Anfangs der Bahn (5) die Befestigungseinrichtung aktiviert.

## Claims

1. Method for the insertion of a web (5), in particular a paper or board web, into a reel winding device (1), in which at least one wound reel (4, 4') rests on at least one carrier roll (2, 3), in which a start of the web (5) is led through a nip (6) between the carrier roll (2) and the wound reel (4, 4') and then over the vertex (14) of the wound reel (4, 4'), the start of the web (5) being fixed to the circumference of the wound reel (4, 4') in a lower region of the wound reel (4, 4') and the wound reel (4, 4') continuing to rotate at least until the start of the web (5) reaches the vertex (14) of the wound reel (4, 4'), **characterized in that** the web (4, 4') is detached from the wound reel (4, 4') after passing over the vertex (14).

2. Method according to Claim 1, **characterized in that**, before the insertion of the web (5) into the nip (6), a point (8) is produced as the start and the web (5) is fixed to the wound reel (4, 4') in the region of the point (8).

3. Method according to Claim 2, **characterized in that** the point (8) is cut.

4. Method according to one of Claims 1 to 3, **characterized in that** an adhesive (12) is applied to the web (5) and the web (5) is stuck firmly to the circumference of the wound reel (4, 4').

5. Method according to Claim 4, **characterized in that** the adhesive (12) is applied before the passage through the nip (6).

6. Method according to Claim 4 or 5, **characterized in that** the web (5) is fed in underneath the carrier roll (2) and the adhesive (12) is applied underneath the carrier roll (2).

7. Reel winding device (1) for winding up a web (5), in particular a paper or board web, to form a wound reel (4, 4'), having at least one carrier roll (2, 3), a nip (6) between the wound reel (4, 4') and the carrier roll (4), and a guide device (9, 10) for leading a start of the web (5) over the vertex (14) of the wound reel (4, 4'), the guide device (9, 10) having a fixing device (11) arranged underneath the wound reel (4, 4'), with which the start of the web (5) can be connected to the circumference of the wound reel (4, 4'),
**characterized in that**
the fixing device has an adhesive applicator (11), which connects the start of the web (5) temporarily to the circumference of the wound reel (4, 4') via an adhesive (12), so that it can be detached from the wound reel (4, 4') again after passing over the vertex (14).

8. Device according to Claim 7, **characterized in that** the adhesive applicator (11) is arranged underneath the carrier roll (2), the web (5) wrapping around the carrier roll (5) from below.

9. Device according to Claim 7 or 8, **characterized in that** guide means (9, 10) are provided which lead the start of the web (5) to the nip (6), the guide means (9, 10) acting on the web (5) outside a track in which the adhesive applicator (11) is arranged.

10. Device according to one of Claims 7 to 9, **characterized in that** a web start sensor (15) is provided, which activates the fixing device as a reaction to the start of the web (5) running past.

## Revendications

1. Procédé pour alimenter une bande (5), notamment une bande de papier ou de carton, dans un dispositif de bobinage (1) dans lequel au moins une bobine (4, 4') repose sur au moins un cylindre porteur (2, 3), dans lequel on fait passer un début de la bande (5) à travers un pinçage (6) entre le cylindre porteur (2) et la bobine (4, 4') puis par-dessus le sommet (14) de la bobine (4, 4'), on fixe le début de la bande (5) dans une région inférieure de la bobine (4, 4') sur la périphérie de la bobine (4, 4') et on fait tourner la bobine (4, 4') au moins jusqu'à ce que le début de la bande (5) ait atteint le sommet (14) de la bobine (4, 4'),
**caractérisé en ce que**
l'on détache la bande (5) de la bobine (4, 4') après le dépassement du sommet (14).

2. Procédé selon la revendication 1,
**caractérisé en ce que**
l'on produit avant l'insertion de la bande (5) dans le pinçage (6), en tant que début, une pointe (8) et l'on fixe la bande (5) dans la région de la pointe (8) sur la bobine (4, 4').

3. Procédé selon la revendication 2,
**caractérisé en ce que**
l'on coupe la pointe (8).

4. Procédé selon l'une quelconque des revendications 1 à 3,
**caractérisé en ce que**
l'on applique un adhésif (12) sur la bande (5) et on colle la bande (5) sur la périphérie de la bobine (4, 4').

5. Procédé selon la revendication 4,
**caractérisé en ce que**
l'on applique l'adhésif (12) avant le passage à travers le pinçage (6).

6. Procédé selon la revendication 4 ou 5,
**caractérisé en ce que**
l'on amène la bande (5) sous le cylindre porteur (2) et l'on applique l'adhésif (12) sous le cylindre porteur (2).

7. Dispositif de bobinage (1) pour enrouler une bande (5), notamment une bande de papier ou de carton, pour former une bobine (4, 4'), comprenant au moins un cylindre porteur (2, 3), un pinçage (6) entre la bobine (4, 4') et le cylindre porteur (2) et un dispositif de guidage (9, 10) pour guider un début de la bande (5) par-dessus le sommet (14) de la bobine (4, 4'), le dispositif de guidage (9, 10) présentant un dispositif de fixation (11) disposé sous la bobine (4, 4'), avec lequel le début de la bande (5) peut être connecté à la périphérie de la bobine (4, 4'),
**caractérisé en ce que**
le dispositif de fixation présente un dispositif d'enduction d'adhésif (11) qui relie le début de la bande (5) par le biais d'un adhésif (12) temporairement à la périphérie de la bobine (4, 4'), de sorte qu'il puisse à nouveau être détaché de la bobine (4, 4') après le dépassement du sommet (14).

8. Dispositif selon la revendication 7,
**caractérisé en ce que**
le dispositif d'enduction d'adhésif (11) est disposé sous le cylindre porteur (2), la bande (5) entourant le cylindre porteur (2) par le dessous.

9. Dispositif selon la revendication 7 ou 8,
**caractérisé en ce que**
des moyens de guidage (9, 10) sont prévus, lesquels guident le début de la bande (5) vers le pinçage (6), les moyens de guidage (9, 10) agissant en dehors d'une trace sur la bande (5) dans laquelle est disposé le dispositif d'enduction d'adhésif (11).

10. Dispositif selon l'une quelconque des revendications 7 à 9,
**caractérisé en ce que**
un capteur de début de bande (15) est prévu, lequel active le dispositif de fixation en réaction au passage du début de la bande (5).
